# FASCICULE DE BREVET EUROPEEN

(11) **EP 0 680 887 B1**
(45) Date de publication et mention de la délivrance du brevet: **05.11.1997**
(21) Numéro de dépôt: 95401044.3
(22) Date de dépôt: 05.05.1995
(51) Int. Cl.: B65D 41/48

(54) **Capsule de bouchage pour un récipient ayant un col à collerette d'accrochage unique**
Verschlusskappe für einen mit einem einzigen Befestigungsflansch versehenen Behälter
Closure cap for a container provided with a collar presenting a single fixing flange

(30) Priorité: 06.05.1994 FR 9405634
(43) Date de publication de la demande: 08.11.1995
(73) Titulaire: RICAL S.A., 21603 Longvic (FR)
(72) Inventeur: Guglielmini, Bernard, F-21800 Crimolois (FR)
(74) Mandataire: Casalonga, Axel

(56) Documents cités:
- US-A- 3 438 529

## Description

La présente invention se rapporte à une capsule de bouchage inviolable moulée d'une seule pièce, pour des récipients comportant un col avec une unique collerette extérieure d'accrochage située à faible distance du bord supérieur du col du récipient.

On connaît des capsules moulées d'une seule pièce en matière plastique pour le bouchage inviolable de bouteilles, ces capsules comprenant un anneau muni d'un bourrelet intérieur d'accrochage au col de la bouteille à boucher, un bouchon relié par une charnière audit anneau en un point du pourtour de la capsule, et une bande d'inviolabilité reliant le bouchon à l'anneau sur la partie restante du pourtour de la capsule, jusqu'au déchirage de cette bande lors de la première ouverture. Ces capsules connues sont destinées au bouchage de bouteilles en matière plastique dont le col comporte, en plus d'une collerette inférieure de soutien pour l'opération de capsulage, deux collerettes d'accrochage superposées parmi lesquelles la collerette d'accrochage la plus basse, située au-dessus de la collerette de soutien, sert à l'accrochage de l'anneau et la collerette plus haute à l'accrochage du bouchon muni également à cet effet d'un bourrelet intérieur.

Ces capsules de bouchage connues remplissent parfaitement leur fonction sur les bouteilles pour lesquelles elles ont été conçues.

Toutefois, les bouteilles en question présentent l'inconvénient de nécessiter, pour un diamètre d'ouverture donné du col, une hauteur de col relativement importante due à la présence des deux collerettes d'accrochage superposés. De même, les capsules qui équipent les bouteilles présentent une hauteur correspondante et également un diamètre relativement important déterminé par le diamètre de la collerette d'accrochage inférieure qui doit avoir un diamètre supérieur au diamètre de la collerette d'accrochage supérieure, pour permettre le double encliquetage de la capsule sur le col (encliquetage de l'anneau sur la collerette inférieure et encliquetage du bouchon sur la collerette supérieure).

Or, dans le cas de produits de très grande consommation tels que des produits alimentaires, il est intéressant, afin de réduire le poids et donc le coût de la bouteille et de la capsule qui l'équipe, de munir la bouteille d'un col à collerette d'accrochage unique, ce col pouvant être à la fois plus court et de diamètre extérieur plus faible que le col à double collerette d'accrochage. Cependant, on ne connaît pas de capsules du type défini ci-dessus pour de telles bouteilles à col court.

La présente invention vise une capsule de bouchage qui, sur un col de récipient court à collerette d'accrochage unique, assume non seulement les fonctions des capsules connues (fermeture étanche, inviolabilité, caractère imperdable du bouchon), mais assure en plus le maintien du bouchon en position ouverte, cette capsule pouvant, notamment par son poids réduit et sa fabrication simple, être réalisée à un prix de revient compétitif.

La capsule de bouchage, objet de l'invention, moulée d'une seule pièce, comprend un anneau muni intérieurement d'un bourrelet pour son accrochage par encliquetage derrière une collerette extérieure du col du récipient à boucher. Cette capsule comprend, en outre, un bouchon relié par une charnière audit anneau et muni d'une jupe d'étanchéité coopérant avec l'intérieur du col du récipient. La capsule comprend, en outre, une bande d'inviolabilité reliant le bouchon à l'anneau, jusqu'à son déchirage lors de la première ouverture. Pour le bouchage d'un récipient comportant une unique collerette d'accrochage située à distance du bord supérieur du col du récipient, le bouchon comprend une surface d'appui annulaire portant sur le bord supérieur du col et entourant une jupe d'étanchéité faisant saillie à partir de ladite surface d'appui sur une longueur au moins égale à la distance entre le flanc inférieur de la collerette d'accrochage et le bord supérieur du col du récipient. La charnière reliant le bouchon à l'anneau est décalée, par rapport à ladite surface d'appui, en direction de l'anneau, d'une valeur au moins égale à ladite distance.

Grâce à ces caractéristiques, le bouchon qui, après déchirage de la bande d'inviolabilité, reste solidaire de l'anneau, vient s'appuyer, lors de son ouverture, par sa jupe d'étanchéité sur le bord supérieur du goulot, dans une position d'ouverture à 90° ou plus, et se trouve ainsi maintenu de façon stable en position d'ouverture en vue du vidage du contenu du récipient.

De préférence, la longueur de la jupe d'étanchéité du bouchon est supérieure à ladite distance entre le flanc inférieur de la collerette d'accrochage du col et le bord supérieur du col.

Dans le cas de récipients sur lesquels ladite distance est très faible, il est avantageux d'excentrer la surface extérieure de la jupe d'étanchéité en direction de la charnière par rapport au pourtour extérieur circulaire du bouchon de la capsule.

En vue d'obtenir cette excentration, il est possible de faire en sorte que la surface intérieure de la jupe soit centrée par rapport au pourtour extérieur circulaire du bouchon de la capsule, et de donner à la jupe d'étanchéité, du côté de la charnière, une épaisseur (radiale) plus importante que du côté opposé.

En se référant aux dessins schématiques annexés, on va décrire ci-après plus en détail un mode de réalisation illustratif et non limitatif d'une capsule de bouchage conforme à l'invention. Sur les dessins :
la figure 1 est une vue latérale extérieure de la capsule sur un col de bouteille;
la figure 2 est une coupe suivant II-II de la figure 1;
la figure 3 est une coupe analogue à celle de la figure 2, le bouchon étant ouvert;
la figure 4 est une coupe d'une variante du bouchon, suivant IV-IV de la figure 3.

Selon les figures 1 et 2, le col 1 d'un récipient non représenté en détail, par exemple une bouteille en PET [poly(téréphtalate d'éthylène)], comporte extérieurement une collerette 2 de soutien pour l'opération de capsulage et, au-dessus de la collerette de soutien 2, une unique collerette d'accrochage 3 dont le flanc inférieur 4 se trouve à une distance h₁ du bord supérieur 5 du col 1. Le diamètre intérieur ou diamètre d'ouverture du col 1 est référencé d₁ et le diamètre extérieur de la collerette d'accrochage 3 est référencé d₂.

Le col 1 est bouché à l'aide d'une capsule 6 réalisée d'une seule pièce par moulage en matière plastique. La capsule 6 comprend un anneau 7, un bouchon 8 et une bande d'inviolabilité 9.

L'anneau 7 est muni intérieurement d'un bourrelet 10 pour son accrochage par encliquetage en dessous du jonc d'accrochage 3 du col 1.

Le bouchon 8 comprend un disque 11 définissant une surface annulaire d'appui 12 entourant une jupe d'étanchéité tubulaire 13 de longueur ℓ. Le bouchon 8 présente par ailleurs, en un point de son pourtour, à l'extérieur de la surface annulaire d'appui 12, une patte 14 faisant saillie en direction de l'anneau 7 et se raccordant à l'anneau 7 par une partie 15 de faible épaisseur, formant charnière. La charnière 15 est espacée d'une distance h₂ de la surface annulaire d'appui 12.

L'anneau 7 est échancré dans le haut en 16 à l'endroit de la charnière 15 (voir figure 1) et le bourrelet 10 de l'anneau 7 est interrompu à cet endroit.

La bande d'inviolabilité 9 relie le bouchon 8 à l'anneau 7 sur tout le pourtour, sauf à l'endroit de la patte 14, donc de la charnière 15, et est arrachable en vue de la première ouverture de la capsule. L'anneau 9 comporte à cet effet une patte d'arrachage 17 à une extrémité.

A l'opposé de la patte 14 et donc de la charnière 15, le bouchon 8 comporte un prolongement 18 facilitant sa préhension en vue de l'ouverture.

Alors que sur la figure 1, la bande d'inviolabilité 9 reliée par exemple par des voiles minces déchirables au bouchon 8 et à l'anneau 7 se trouve encore entre le bouchon 8 et l'anneau 7, la figure 2 représente la capsule de bouchage 6 après arrachement de la bande 9, le bouchon 8 se trouvant en position d'obturation du col 1 de la bouteille.

Sur la figure 3, le bouchon 8 est représenté en position ouverte à 90°. Le bouchon 8 est maintenu dans cette position ouverte par l'appui de sa jupe 13 sur le bord supérieur 5 du col 1.

Ce maintien du bouchon 8 en position ouverte implique le respect de certaines relations dimensionnelles mises en évidence ci-dessous.

D'une part, la longueur ℓ sur laquelle la jupe 13 du bouchon 8 fait saillie sur la surface annulaire d'appui 12, doit être supérieure à la distance h₁ séparant le flanc inférieur 4 de la collerette d'accrochage 3 du bord supérieur 5 du col 1.

D'autre part, la distance h₂ sur laquelle l'axe de charnière 15 du bouchon 8 est décalé par rapport à la surface annulaire d'appui 12, doit être égale ou supérieure à la distance h₁.

Enfin, il faut que h₁ soit égale ou supérieure à (d₂-d₁)/2.

Les valeurs des diamètres d₁ et d₂ sont définies par la bouteille à boucher et les valeurs correspondantes sur la capsule doivent être choisies en conséquence pour que l'étanchéité et la tenue de la capsule sur le col de la bouteille soient assurées.

Pour un col 1 de forme et de dimensions courantes (diamètre intérieur d₁ de 21 mm), la valeur (d₂-d₁)/2 est en général égale à 4 mm.

La hauteur h₁ généralement utilisée est de l'ordre de 3 mm, mais peut varier d'environ 2,5 à 3,8 mm.

Dans le cas de cols sur lesquels la hauteur h₁ est supérieure à 3 mm, il n'existe alors aucun problème de maintien du bouchon 8 en position ouverte.

Par contre, sur une capsule devant boucher un col sur lequel la hauteur h₁ serait inférieure à 3 mm, par exemple égale à 2,5 mm, la valeur (d₂-d₁)/2 devrait être inférieure à 2,5 mm. Cela n'est généralement pas admissible, compte tenu des épaisseurs minimales utilisées pour les parois.

C'est la raison pour laquelle, dans un tel cas, comme représenté sur la figure 4, la surface extérieure 19 de la jupe d'étanchéité 13 est excentrée (centre cₑ) par rapport au centre c de la partie restante du bouchon 8, d'une valeur e qui, pour l'exemple ci-dessus, serait égale à ${\text{{[(d}}_{\text{2}} {\text{-d}}_{\text{1}} \text{)/2]-2,5}/2}$, en direction de la charnière 15 (patte 14).

Cette solution permet à la jupe 13 de conserver une forme extérieure 19 cylindrique garantissant une étanchéité correcte, tout en autorisant une position d'ouverture stable du bouchon 8 à 90° ou plus.

La surface intérieure 20 de la jupe d'étanchéité 13 peut rester centrée par rapport au pourtour extérieur circulaire du bouchon, l'épaisseur (radiale) de la jupe étant alors plus importante du côté de la charnière 15 que du côté opposé.

Tel que cela apparaît notamment sur la figure 3, il est également possible de prolonger la jupe d'étanchéité 13 par une partie 21 uniquement du côté de la charnière 15, pour obtenir une meilleure coopération de la jupe 13 avec le bord supérieur 5 du col 1.

## Revendications

1. Capsule de bouchage moulée d'une seule pièce pour des récipients, comprenant un anneau (7) muni intérieurement d'un bourrelet (10) pour son accrochage par encliquetage derrière une collerette extérieure (3) du col (1) du récipient à boucher, un bouchon (8) relié par une charnière (15) audit anneau (7), et muni d'une jupe d'étanchéité (13) coopérant avec l'intérieur du col (1), et une bande d'inviolabilité (9) reliant le bouchon (8) à l'anneau (7) jusqu'à son déchirage lors de la première ouverture, caractérisée par le fait que pour le bouchage d'un récipient comportant un col (1) avec une unique collerette d'accrochage (3) située à distance du bord supérieur (5) du col, le bouchon (8) comprend une surface d'appui annulaire (12) portant sur le bord supérieur (5) du col et entourant ladite jupe (13), ladite jupe (13) fait saillie à partir de ladite surface d'appui (12) sur une longueur (ℓ) au moins égale à la distance (h₁) séparant le flanc inférieur (4) de la collerette (3) du bord supérieur (5) du col, et la charnière est décalée par rapport à ladite surface annulaire d'appui (12), en direction de l'anneau (7), d'une valeur (h₂) au moins égale à ladite distance (h₁).

2. Capsule suivant la revendication 1, caractérisée par le fait que la longueur (ℓ) de la jupe d'étanchéité (13) est supérieure à ladite distance (h₁).

3. Capsule suivant la revendication 1 ou 2, caractérisée par le fait que la surface extérieure (19) de la jupe d'étanchéité (13) est excentrée (e) en direction de la charnière (15) par rapport au pourtour extérieur du bouchon (8).

4. Capsule suivant la revendication 3, caractérisée par le fait que la surface intérieure (20) de la jupe d'étanchéité (13) est centrée sur le pourtour extérieur du bouchon, la jupe (13) présentant du côté de la charnière (15) une épaisseur (radiale) plus importante que du côté opposé.

## Claims

1. Container cap moulded in one piece, comprising a ring (7) having on the inside a bead (10) for attaching it by clipping behind an external flange (3) on the neck (1) of the container to be capped, a stopper (8) joined by a hinge (15) to said ring (7) and having a sealing skirt (13) cooperating with the inside of the neck (1), and a tamperproof strip (9) joining the stopper (8) to the ring (7) until it is torn off the first time the cap is opened, characterised in that to cap a container having a neck (1) with a single attachment flange (3) at a distance from the upper edge (5) of the neck, the stopper (8) includes an annular bearing surface (12) bearing on the upper edge (5) of the neck and surrounding said skirt (13), said skirt (13) projecting from said bearing surface (12) over a length (l) at least equal to the distance (h₁) between the lower side (4) of the flange (3) and the upper edge (5) of the neck, and the hinge is offset relative to said annular bearing surface (12) towards the ring (7) by an amount (h₂) at least equal to said distance (h₁).

2. Cap according to claim 1 characterised in that the length (l) of the sealing skirt (13) is greater than said distance (h₁).

3. Cap according to claim 1 or claim 2 characterised in that the outside surface (19) of the sealing skirt (13) has an offset (e) towards the hinge (15) relative to the outside perimeter of the stopper (8).

4. Cap according to claim 3 characterised in that the inside surface (20) of the sealing skirt (13) is centred on the outside perimeter of the stopper, the skirt (13) having on the side with the hinge (15) a thickness (in the radial direction) greater than on the opposite side.

## Patentansprüche

1. Einstückig geformte Verschlusskappe für Behälter, mit einem Ring (7), der innen mit einen Wulst (10) zur Befestigung durch Einrasten hinter einem äußeren Flansch (3) des Halses (1) des zu verschließenden Behälters versehen ist, einem Stopfen (8) der mittels eines Scharnieres (15) mit dem Ring (7) verbunden und der mit einem mit der Innenseite des Halses (1) zusammenwirkenden Abdichtungsstutzen (13) versehen ist und einem Originalitätssicherungsstreifen (9), der den Stopfen (8), bis zu seinem Zerreissen beim erstmaligen Öffnen, mit dem Ring (7) verbindet, dadurch gekennzeichnet, dass zum Verschliessen eines Behälters, der einen Hals (1) mit einem im Abstand von dem oberen Rand (5) des Halses angeordneten, einzigen Befestigungsflansch (3) aufweist, der Stopfen (8) eine ringförmige Auflagefläche (12) trägt, die auf dem oberen Rand (5) des Halses aufliegt und den vorgenannten Stutzen (13) umgibt, wobei dieser Stutzen (13) von der Auflagefläche (12) über eine Länge ℓ vorragt, die wenigstens gleich dem Abstand (h₁) ist, der die Unterseite (4) des Flansches (3) von dem oberen Rand (5) des Halses trennt und dass das Scharnier von der ringförmigen Auflagefläche (12) in Richtung auf den Ring (7) zu um einen Wert (h₂) versetzt ist, der wenigstens gleich dem vorgenannten Abstand (h1) ist.

2. Kappe nach Anspruch 1, dadurch gekennzeichnet, dass die Länge ℓ des Abdichtungsstutzens (13) großer als der vorgenannte Abstand (h₁) ist.

3. Kappe nach Anspruch 1 oder 2, dadurch gekennzeichnet, dass die Außenfläche (19) des Abdichtungsstutzens (13) bezüglich des Außenumfangs des Stopfens (8) in Richtung auf das Scharnier (15) zu exzentrisch (e) ausgebildet ist.

4. Kappe nach Anspruch 3, dadurch gekennzeichnet, dass die Innenmantelflache (20) des Abdichtungsstutzens (3) zentrisch zu dem Außenumfang des Stopfens ist, wobei der Stutzen (13) auf der Seite des Scharniers (15) eine (radiale) Dicke aufweist, die größer ist als jene auf der gegenüberliegenden Seite.
